# EUROPÄISCHE PATENTSCHRIFT

(11) **EP 1 260 658 B1**
(45) Veröffentlichungstag und Bekanntmachung des Hinweises auf die Patenterteilung: **24.03.2004**
(21) Anmeldenummer: 01112670.3
(22) Anmeldetag: 25.05.2001
(51) Int. Cl.: E05B 17/18, E05B 45/08, E05B 15/02, E05B 47/00

(54) **Schlossanordnung für eine Tür, insbesondere für eine Sicherheitstür**
Lock arrangement for a door, particularly for a security door
Dispositif de serrure pour une porte, notamment pour une porte de sécurité

(43) Veröffentlichungstag der Anmeldung: 27.11.2002
(73) Patentinhaber: Steinbach & Vollmann GmbH & Co. KG, 42579 Heiligenhaus (DE)
(72) Erfinder: Altenburg, Peter, 42549 Velbert (DE)
(74) Vertreter: Stenger, Watzke & Ring Patentanwälte

(56) Entgegenhaltungen:
- DE-A- 4 210 588
- DE-U- 20 009 716
- FR-A- 2 686 116
- US-A- 1 378 918

## Beschreibung

Die Erfindung betrifft eine Schloßanordnung für eine Tür, insbesondere für eine Sicherheitstür, mit einem in einer Aufnahmeöffnung der Tür angeordneten Sicherheitsschloß sowie einem auf das Türblatt aufgesetzten Schild, welches zur Hindurchführung des Schlüssels mit einer Öffnung versehen ist, wobei die Öffnung bei abgezogenem Schlüssel durch einen Schieber abgedeckt ist, der an dem Schild geführt ist.

Eine Schloßanordnung der vorgenannten Art ist aus der FR 2 686 116 bekannt. Gezeigt ist hier bereits ein in eine Tür eingesetztes Sicherheitsschloß, das auf seiner einen Seite mit einem auf dem Türblatt angeordneten Schild abgedeckt ist. Für die Einführung eines Schlüssels in das Sicherheitsschloß ist das Schild mit einer entsprechenden Öffnung versehen, durch die hindurch der Schlüssel bedarfsgerecht hindurchgeführt werden kann. Bei abgezogenem Schlüssel ist die Durchführungsöffnung für den Schlüssel durch einen Schieber abgedeckt, der relativ bewegbar zum Schild an diesem geführt ist. Um feststellen zu können, in welcher Stellung sich der Schieber befindet, ist gemäß der FR 2 686 116 ein Detektionselement vorgesehen, welches über ein Kontaktelement verfügt, das mit dem relativ verfahrbar angeordneten Schieber in Kontakt tritt, sobald dieser in eine die am Schild ausgebildete Öffnung freigebende Stellung verfahren ist.

Für unbefugte Manipulationen an Sicherheitsschlössern gibt es in der Regel zwei Ansatzpunkte. Häufig wird versucht, über das Schloßgehäuse und den dieses stirnseitig abdeckenden Stulp an das Sicherheitsschloß zu gelangen. Diese Möglichkeit besteht dann nicht, wenn die Tür abgeschlossen und daher der Stulp des Schlosses durch den Türrahmen abgedeckt ist. Die zweite Möglichkeit einer Manipulation besteht im Bereich der zu beiden Seiten des Sicherheitsschlosses auf das Türblatt aufgesetzten Türschilde. Diese sind jeweils mit einer Öffnung zur Hindurchführung des Schlüssels versehen, sowie ferner mit einer Öffnung für die Achse des Türdrückers. Bekannt ist es daher bereits, zu Sicherheitszwecken den Türschild mit einem darin geführten Schieber zu versehen, welcher die Öffnung für den Schlüssel bei abgezogenem Schlüssel vollständig abdeckt. Bevor der Schlüssel eingeführt wird, muß zunächst dieser Schieber von der Öffnung wegbewegt werden.

Der Erfindung liegt die **Aufgabe** zugrunde, eine Schloßanordnung für eine Tür und insbesondere eine Sicherheitstür zu schaffen, die Manipulationen durch Unbefugte an der geschlossenen Tür zumindest erschwert.

Zur **Lösung** der vorgenannten Aufgabe wird mit der Erfindung vorgeschlagen eine Schloßanordnung für eine Tür, insbesondere eine Sicherheitstür, mit einem in einer Aufnahmeöffnung der Tür angeordneten Sicherheitsschloß sowie mit zu beiden Seiten des Sicherheitsschlosses auf das Türblatt aufgesetzten Schilden, die zur Hindurchführung des Schlüssels jeweils mit einer Öffnung versehen sind, wobei die Öffnung bei abgezogenem Schlüssel durch jeweils einen am jeweiligen Schild geführten Schieber abgedeckt ist, wobei in dem Schloßgehäuse des Sicherheitsschlosses ein Detektionselement zur Feststellung der Stellung der Schieber angeordnet ist, wobei das Detektionselement über eine Signalleitung mit einer zentralen Kontrolleinheit verbunden ist und wobei sich zwischen den Schilden ein Betätigungselement erstreckt, welches sich mit einem Mittelabschnitt auf dem Detektionselement sowie mit seinem einen Endabschnitt auf dem einen und mit seinem anderen Endabschnitt auf dem anderen Schieber abstützt.

Erfindungsgemäß erfolgt daher eine Überwachung des Schiebers, um so unbefugte Manipulationen im Bereich des Schildes aufzuspüren und dadurch zu erschweren. In der Tür ist hierzu ein Detektionselement zur Feststellung der Stellung des Schiebers angeordnet. Vorzugsweise weist dieses Detektionselement einen entweder geöffneten oder geschlossenen Kontakt auf, wobei der Kontakt bei durch den Schieber abgedeckter Öffnung vorzugsweise geschlossen ist. Über eine Signalleitung ist das Detektionselement mit einer zentralen Kontrolleinheit verbunden, die zum Beispiel mit geeigneten optischen oder akustischen Signalelementen versehen sein kann. Es ist auch möglich, die Signalleitungen mehrerer derartig ausgestalteter Sicherheitstüren zu einer zentral im Gebäude angeordneten Kontrolleinheit zu führen, um von dort aus sämtliche Türen zentral überwachen zu können.

Erfindungsgemäß erstreckt sich zwischen den Schilden ein Betätigungselement, welches sich mit einem Mittelabschnitt auf dem Detektionselement sowie mit seinem einen Endabschnitt auf dem einen, und mit seinem anderen Endabschnitt auf dem anderen Schieber abstützt. Auf diese Weise sind beide Schieber gleichzeitig mittels eines einzigen Detektionselements auf etwaige Änderungen der Stellung des Schiebers hin überwachbar.

Bevorzugt wird ferner eine Ausgestaltung, bei der sich der eine Endabschnitt durch eine Schwenkachse an dem einen Schieber abstützt. In diesem Fall stützt sich vorzugsweise der andere Endabschnitt von oben her auf einem Vorsprung ab, der innen an dem anderen Schieber angeordnet ist. Auf diese Weise ist das Betätigungselement über die Schwenkachse mit dem einen der beiden Schieber verbunden, was einerseits die Montage der Schilde auf dem das Schloß bzw. dem Türblatt erleichtert und andererseits die Sicherheit im Falle eines Ausbaus des kompletten Schildes verbessert.

Zur Verbesserung der Sicherheit gegenüber Manipulationen durch ein komplettes Abnehmen der Schilde wird ferner mit einer Ausgestaltung der Erfindung vorgeschlagen, daß die beiden Schilde durch mindestens eine Schraube miteinander verbunden sind, die sich mit ihrem Schraubenkopf am einen Schild abstützt und mit ihrem an ihrem anderen Ende ausgebildeten Gewinde in ein Gewinde des anderen Schildes eingreift und daß die Schwenkachse des Betätigungselements an jenem Schild gelagert ist, an dem sich der Schraubenkopf abstützt. Wird in unbefugter Weise die die Schilde miteinander verbindende Schraube ausgenommen, was aus konstruktiven Gründen nur von jener Seite aus erfolgen kann, an der sich der Schild mit dem darin anliegenden Schraubenkopf befindet, so wird mit dem Schild zugleich das an dessen Schieber gelenkig gelagerte Betätigungselement zurückgezogen, was daraufhin unmittelbar zu einer Signalabgabe führt.

Gemäß einer weiteren Ausgestaltung wird vorgeschlagen, daß das Detektionselement innerhalb des Schloßgehäuses des Sicherheitsschlosses angeordnet ist. Von Vorteil ist eine solche geschützte Anordnung insbesondere bei Sicherheitsschlössern mit ohnehin darin vorhandenen elektrischen Komponenten, zum Beispiel einer elektromotorischen Entsperrung für Falle und Riegel des Schlosses. In diesem Fall können die Signale des zusätzlichen Detektionselements über dieselben Signalleitungen weitergegeben werden, über die auch das Schloß insgesamt an zum Beispiel eine zentrale Steuer- und Kontrolleinheit angeschlossen ist.

Schließlich wird bei einer Schloßanordnung vorgeschlagen, daß der Schieber einen ersten Bereich und einen hierzu einstückig ausgebildeten zweiten Bereich aufweist, wobei der erste, von außen her frei zugängliche Bereich die Öffnung abdeckt, wohingegen der zweite Bereich nach außen durch den Schild abgedeckt und innen mit einem Vorsprung versehen ist, auf dem sich das Betätigungselement mit seinem Endabschnitt abstützt. Durch diese Gestaltung werden Manipulationen an dem Schieber gerade in jenem besonders kritischen Bereich erschwert, in welchem sich innen das Betätigungselement abstützt.

Anhand eines auf der Zeichnung dargestellten Ausführungsbeispieles der Erfindung werden nachfolgend weitere Einzelheiten und Vorteile erläutert. Auf der Zeichnung zeigen:
- Figur 1: eine aus einem Türausschnitt, einer Kassette, einem elektrisch betätigbaren Sicherheitsschloß sowie Türschilden zusammengesetzte Schloßanordnung in einer Schnittdarstellung in der Ebene des Schloßgehäuses;
- Figur 2: in einer Ansicht ein Schild, welches auf das Schloßgehäuse bzw. das Türblat nach Figur 1 von außen aufgesetzt ist;
- Figur 3: in einer Schnittdarstellung die beiden Schilde der Schloßanordnung, wobei das Schloßgehäuse aus Gründen der Übersicht lediglich gestrichelt dargestellt ist;
- Figur 4: die Gegenstände nach der Figur 3 in einer leicht perspektivischen Ansicht;
- Fig. 5a und 5b: Darstellungen, welche den Figuren 3 und 4 entsprechen, jedoch in einer geänderten Stellung des Schiebers des einen Schildes;
- Fig. 6a und 6b: Darstellungen, welche den Figuren 3 und 4 entsprechen, jedoch in einer geänderten Stellung des Schiebers des anderen Schildes.

Zentraler Bestandteil der in Figur 1 ohne die seitlich aufgesetzten Türschilde dargestellten Schloßanordnung ist ein elektrisch betätigbares Schloß mit einem kastenförmigen Schloßgehäuse 1 und einem die Stirnfläche des Schloßgehäuses 1 bildenden Stulp 2. Der Stulp 2 deckt das Schloßgehäuse nach außen vollständig ab, wobei lediglich eine Öffnung verbleibt, durch die der Riegel 4 des Schlosses hindurchgeführt ist. Der Riegel 4 ist auf Führungszapfen 3 horizontal gelagert, die an der Innenseite des Schloßgehäuses 1 befestigt sind. In üblicher Weise ragt ein Riegelkopf 5 des Riegels 4 aus dem Stulp 2 des Schloßgehäuses 1 heraus, sofern sich der Riegel 4 in seiner Schließstellung befindet. Der Riegelkopf 5 ist mit einer Fallenschräge 6 versehen, da der Riegel bei dem beschriebenen Ausführungsbeispiel zugleich die Funktion einer Falle ausübt und sich daher auch als "Riegelfalle" bezeichnen läßt.

Über weitere, an dem Schloßgehäuse 1 angeordnete Führungszapfen 9 ist in dem Schloßgehäuse ein Betätigungsteil 10 gelagert. Dieses führt eine translatorische Bewegung parallel zur Bewegungsrichtung des Riegels 4 aus. Weiterhin befindet sich in dem Schloßgehäuse ein Elektromotor 11. Dieser ist auf einem um eine gehäusefeste Schwenkachse 12 schwenkbaren Motorträger 13 angeordnet. Der Elektromotor 11 greift bei entsprechender elektrischer Ansteuerung in eine Zahnstruktur des Betätigungsteils 10 ein, wodurch dieses zurückgezogen wird. Einzelheiten der Ausgestaltung sowie des Zusammenwirkens von Elektromotor 11, Riegel 4, Sperrelement 8 und Betätigungsteil 10 sind in der deutschen Gebrauchsmusterschrift 200 09 716 beschrieben.

Das Sicherheitsschloß mit dem Schloßgehäuse 1 befindet sich bei dem dargestellten Ausführungsbeispiel nicht unmittelbar in einer Aufnahmeöffnung der Tür, sondern nur mittelbar. Hierzu ist das Schloßgehäuse 1 in eine als Schloßtasche dienende Kassette 14 eingesetzt, die ihrerseits wiederum in der Aufnahmeöffnung der Tür 15 angeordnet und befestigt ist. Die Kassette besteht aus Stahlblech und setzt sich aus vertikalen Seitenwänden, einer oberen Schmalseitenwand 17, einer unteren Schmalseitenwand 18 sowie einer Rückwand 19 zusammen. Zwischen dem Schloßgehäuse und der oberen sowie unteren Schmalseitenwand 17 bzw. 18 befindet sich ein sich horizontal erstreckender Zwischenraum 20.

Bestandteil der Schloßanordnung sind ferner die in den Figuren 2 bis 4 im einzelnen dargestellten Schilde 21, 22, welche zu beiden Seiten des Sicherheitsschlosses auf das Türblatt der Tür aufgesetzt sind. Hierbei befindet sich, wie Figur 3 erkennen läßt, das Schloßgehäuse 1 des Sicherheitsschlosses zwischen den beiden Schilden 21, 22. Die Schilde sind über Schrauben 23, 24 miteinander verbunden. Jede Schraube 23, 24 stützt sich mit ihrem Schraubenkopf 25 bzw. 26 an dem ersten Schild 21 ab, und greift mit ihrem an dem anderen Ende ausgebildeten Gewinde 27 bzw. 28 in ein entsprechendes Gewindeloch 29, 30 des zweiten Schildes 22 ein.

Jeder der beiden Schilde 21, 22 verfügt über eine erste Öffnung 31, über die sich ein Schließzylinder 37 des Schlosses erreichen läßt, sowie eine zweite Öffnung 32 zum Hindurchstecken eines Sicherheitsschlüssels für ein Zuhaltungswerk des Schlosses.

In jedem Schild 21, 22 ist ein Schieber 33 bzw. 34 vertikal verschiebbar angeordnet. Zur Betätigung des Schiebers 33, 34 ist dieser außen mit einer Griffmulde 35 versehen, mittels der sich der Schieber z. B. unter Verwendung des Daumens nach oben schieben läßt. Hierbei gibt der untere Rand 36 des Schiebers die Öffnung 32 für den Sicherheitsschlüssel frei, die bei abgesenktem Schieber nach außen abgedeckt ist.

Die Führung des Schiebers in dem jeweiligen Schild erfolgt mittels geeigneter vertikaler Führungsflächen. Vorzugsweise ist jeder Schieber 33, 34 so gestaltet, daß er einen ersten Bereich 38 und einen hierzu einstückig ausgebildeten zweiten Bereich 39 aufweist. Der erste, von außen her frei zugängliche Bereich 38 deckt die Öffnung 32 ab, wohingegen der zweite Bereich 39 nach außen durch den jeweiligen Schild 21, 22 abgedeckt ist. In dem zweiten Bereich 39 ist der Schieber 33 bzw. 34 mit einem Vorsprung 40 bzw. 41 versehen. Vorzugsweise ist der Vorsprung 40 einstückig an dem Schieber 33 und der Vorsprung 41 einstückig an dem Schieber 34 angeformt.

Von dem Vorsprung 40 zu dem anderen Vorsprung 41 erstreckt sich ein Betätigungselement 42, welches die Gestalt eines Stiftes hat. Mittels der Achse 43 eines Gelenks ist das Betätigungselement 42 schwenkbar an dem Vorsprung 40 des ersten Schiebers 33 gelagert. Eine solche gelenkige Lagerung fehlt in bezug auf den anderen Vorsprung 41. Vielmehr liegt das Betätigungselement 42 mit seinem anderen Endabschnitt lose auf dem Vorsprung 41 auf. Mittig unter dem Betätigungselement 42 befindet sich ein Detektionselement 44. Das Detektionselement 44 ist, wie insbesondere Figur 1 erkennen läßt, Bestandteil des Sicherheitsschlosses, und in dem Schloßgehäuse 1 befestigt. Lediglich ein Kontakt des Detektionselements 44 ragt nach oben aus dem Schloßgehäuse 1 heraus. Auf diesem Kontakt liegt das Betätigungselement 42 in Folge seines Eigengewichtes oder aufgrund der Wirkung einer nicht dargestellten Feder auf, und schließt hierdurch den Kontakt des Detektionselements 44. Das dadurch erzeugte elektrische Signal wird über eine Signalleitung einer zentralen Kontrolleinheit übermittelt. Diese Kontrolleinheit ist nicht Bestandteil der Schloßanordnung und daher auf der Zeichnung nicht dargestellt. Dargestellt ist jedoch in Figur 1 eine Kontaktleiste 45 des Schlosses, die mit ihren Kontakten in korrespondierende Kontakte einer Steckerleiste 46 der Kassette 14 eingreift. Durch Einsetzen des Schloßgehäuses 1 in die Kassette 14 kommt es daher unmittelbar und ohne elektrische Anschlußarbeiten zu einer elektrischen Anbindung des Schlosses. Die Steckerleiste 46 steht über ein entsprechendes elektrisches Kabel mit einer zentralen Kontroll- und Steuereinheit in Verbindung, an die ferner sämtliche anderen Schlösser der Schließanlage angeschlossen sind.

Die Sicherheitsfunktion des mit dem Kontakt versehenen Detektionslements 44 in Verbindung mit dem stabförmigen Betätigungselement 42 wird nachfolgend erläutert:

Die Figuren 3 und 4 zeigen den Ruhezustand. Das Betätigungselement 42 stützt sich mit seinen beiden Endabschnitten auf den Vorsprüngen der beiden Schieber ab, wodurch der Kontakt des Detektionselements 44 geschlossen ist. In der Kontrolleinheit wird hierdurch ein Signal "Normalzustand" generiert. Die Figuren 5a und 5b zeigen eine Situation, in welcher der Schieber 33 des ersten Schildes 21 angehoben ist. Hierbei wird das über die Schwenkachse 43 mit dem Schieber 33 verbundene Betätigungselement 42 angehoben, so daß sich dieses von dem Kontakt des Detektionselements 44 löst. Dies führt zu einer Unterbrechung des Signals, und damit zu einer entsprechenden Meldung in der zentralen Kontrolleinheit. Hierbei ist die Anordnung und Gestaltung der Schwenkachse 43 der Gestalt, daß das Betätigungselement 42 zwar nach oben, nicht jedoch, wie Figur 5a erkennen läßt, nach unten verschwenken kann.

In den Figuren 6a und 6b ist ein Fall dargestellt, bei dem nur der Schieber 34 des zweiten Schildes 22 angehoben wird. Dies führt zu einem Anheben des betreffenden Endabschnitts des Betätigungselements 42, wodurch dieses um die Schwenkachse 43 herum verschwenkt. Wiederum löst sich das Betätigungselement 42 von dem Kontakt, und in der Kontrolleinheit wird eine entsprechende Meldung abgegeben. Gleiches ist wegen der wippenartigen Gestaltung des Betätigungselements 42 auch dann der Fall, wenn beide Schieber 33, 34 gleichzeitig angehoben werden.

### Bezugszeichenliste

- 1: Schloßgehäuse
- 2: Stulp
- 3: Führungszapfen
- 4: Riegel
- 5: Riegelkopf
- 6: Fallenschräge
- 7: Führungszapfen
- 8: Sperrelement
- 9: Führungszapfen
- 10: Betätigungsteil
- 11: Elektromotor
- 12: Schwenkachse
- 13: Motorträger
- 14: Kassette
- 15: Tür
- 17: obere Schmalseitenwand
- 18: untere Schmalseitenwand
- 19: Rückwand
- 20: Zwischenraum
- 21: Schild
- 22: Schild
- 23: Schraube
- 24: Schraube
- 25: Schraubenkopf
- 26: Schraubenkopf
- 27: Gewinde
- 28: Gewinde
- 29: Gewindeloch
- 30: Gewindeloch
- 31: Öffnung
- 32: Öffnung
- 33: Schieber
- 34: Schieber
- 35: Griffmulde
- 36: unterer Rand des Schiebers
- 37: Schließzylinder
- 38: erster Bereich
- 39: zweiter Bereich
- 40: Vorsprung
- 41: Vorsprung
- 42: Betätigungselement
- 43: Schwenkachse
- 44: Detektionselement
- 45: Kontaktleiste
- 46: Steckerleiste

## Patentansprüche

1. Schloßanordnung für eine Tür, insbesondere für eine Sicherheitstür, mit einem in einer Aufnahmeöffnung der Tür angeordneten Sicherheitsschloß sowie mit zu beiden Seiten des Sicherheitsschlosses auf das Türblatt aufgesetzten Schilden (21, 22), die zur Hindurchführung des Schlüssels jeweils mit einer Öffnung (32) versehen sind, wobei die Öffnung (32) bei abgezogenem Schlüssel durch jeweils einen am jeweiligen Schild (21, 22) geführten Schieber (33, 34) abgedeckt ist, wobei in dem Schloßgehäuse des Sicherheitsschlosses ein Detektionselement (44) zur Feststellung der Stellung der Schieber (33, 34) angeordnet ist, wobei das Detektionselement (44) über eine Signalleitung mit einer zentralen Kontrolleinheit verbunden ist und wobei sich zwischen den Schilden (21, 22) ein Betätigungselement (42) erstreckt, welches sich mit einem Mittelabschnitt auf dem Detektionselement (44) sowie mit seinem einen Endabschnitt auf dem einen und mit seinem anderen Endabschnitt auf dem anderen Schieber (33, 34) abstützt.

2. Schloßanordnung nach Anspruch 1, **dadurch gekennzeichnet, daß** sich der eine Endabschnitt durch eine Schwenkachse (43) an dem einen Schieber (33) abstützt.

3. Schloßanordnung nach Anspruch 2, **dadurch gekennzeichnet, daß** sich der andere Endabschnitt von oben her auf einem Vorsprung (41) abstützt, der innen an dem anderen Schieber (34) angeordnet ist.

4. Schloßanordnung nach einem der Ansprüche 1 bis 3, **dadurch gekennzeichnet, daß** das Detektionselement (44) einen entweder geöffneten oder geschlossenen Kontakt aufweist und daß der Kontakt bei durch den Schieber (33, 34) abgedeckter Öffnung (32) geschlossen ist.

5. Schloßanordnung nach einem der vorhergehenden Ansprüche, **dadurch gekennzeichnet, daß** die beiden Schilde (21, 22) durch mindestens eine Schraube (23, 24) miteinander verbunden sind, die sich mit ihrem Schraubenkopf (25, 26) an dem einen Schild (21) abstützt und mit ihrem an ihrem anderen Ende ausgebildeten Gewinde (27, 28) in ein Gewinde (29, 30) des anderen Schildes eingreift, und daß die Schwenkachse (43) des Betätigungselements (42) an jenem Schild gelagert ist, an dem sich der Schraubenkopf (25, 26) abstützt.

6. Schloßanordnung nach einem der vorhergehenden Ansprüche, **gekennzeichnet durch** eine außen in dem Schieber (33,34) ausgeformte Griffmulde (35).

7. Schloßanordnung nach einem der vorhergehenden Ansprüche, **dadurch gekennzeichnet, daß** das Detektionselement (44) innerhalb des Schloßgehäuses (1) des Sicherheitsschlosses angeordnet ist.

8. Schloßanordnung nach einem der vorhergehenden Ansprüche, **dadurch gekennzeichnet, daß** der Schieber (33, 34) einen ersten Bereich (38) und einen hierzu einstückig ausgebildeten zweiten Bereich (39) aufweist, wobei der erste, von außen her frei zugängliche Bereich (38) die Öffnung (32) abdeckt, wohingegen der zweite Bereich (39) nach außen durch den Schild (21, 22) abgedeckt und innen mit einem Vorsprung (40, 41) versehen ist, auf dem sich das Betätigungselement (42) mit seinem Endabschnitt abstützt.

## Claims

1. A lock arrangement for a door, particularly for a security door, including a security lock disposed in a receiving opening in the door and plates (21, 22) positioned on the door leaf on both sides of the security lock, which are provided with a respective opening (32) through which the key may pass, whereby the opening (32) is covered by a respective slider (33, 34), which is guided on each plate (21, 22), when the key is withdrawn, whereby a detection element (44) is disposed in the lock housing of the security lock to determine the position of the sliders (33, 34), the detection element (44) being connected via a signal line to a central control unit and an actuating element (42) extending between the plates (21, 22), which is supported with a middle section on the detection element (44) and with one end section on one slider (33) and with its other end section on the other slider (34).

2. A lock arrangement as claimed in Claim 1, **characterised in that** the one end section is supported by means of a pivotal shaft (43) on the one slider (33).

3. A lock arrangement as claimed in Claim 2, **characterised in that** the other end section rests from above on a projection (41), which is disposed internally on the other slider (34).

4. A lock arrangement as claimed in one of Claims 1 to 3, **characterised in that** the detection element (44) has a contact which is either open or closed and that the contact is closed when the opening (32) is covered by the slider (33, 34).

5. A lock arrangement as claimed in one of the preceding claims, **characterised in that** the two plates (21, 22) are connected together by means of at least one screw (23, 24), which bears with its screw head (25, 26) on the one plate (21) and engages with its screw thread (27, 28) formed at its other end in a screw thread (29, 30) in the other plate and that the pivotal shaft (43) of the actuating element (42) is mounted on that plate on which the screw head (25, 26) is supported.

6. A lock arrangement as claimed in one of the preceding claims, **characterised by** a gripping recess (35) formed externally in the slider (33, 34).

7. A lock arrangement as claimed in one of the preceding claims, **characterised in that** the detection element (44) is arranged within the lock housing (1) of the security lock.

8. A lock arrangement as claimed in one of the preceding claims, **characterised in that** the slider (33, 34) has a first region (38) and a second region (39) constructed integrally therewith, whereby the first region (38), which is freely accessible from the exterior, covers the opening (32) whereas the second region (39) is covered from the exterior by the plate (21, 22) and is provided internally with a projection (40, 41), on which the end section of the actuating element (42) rests.

## Revendications

1. Système de serrure destiné à une porte, notamment à une porte de sécurité, comportant une serrure de sécurité disposée dans un orifice de logement de la porte, ainsi que deux plaques (21, 22) fixées sur le battant de la porte des deux côtés de la serrure de sécurité, chacune d'entre elles étant munie d'un orifice (32) pour l'introduction de la clé, étant précisé qu'à l'état retiré de la clé, l'orifice (32) est recouvert par un curseur (33, 34) qui est guidé sur chaque plaque (21, 22), un élément de détection (44) destiné à la détection de la position du curseur (33, 34) étant disposé dans le boîtier de la serrure de sécurité, l'élément de détection (44) étant relié à une unité de contrôle centrale par l'intermédiaire d'une ligne de signalisation, et un élément d'actionnement (42) s'étendant entre les plaques (21, 22), lequel prend appui, par son tronçon central sur l'élément de détection (44), par l'un de ses tronçons d'extrémité sur l'un des curseurs (33, 34), et par son autre tronçon d'extrémité sur l'autre curseur.

2. Système de serrure selon la revendication 1, **caractérisé en ce que** l'un des tronçons d'extrémité prend appui sur le curseur (33) par l'intermédiaire d'un axe de pivotement (43).

3. Système de serrure selon la revendication 2, **caractérisé en ce que** l'autre tronçon d'extrémité prend appui à partir du haut sur une saillie (41), qui est disposée à l'intérieur de l'autre curseur (34).

4. Système de serrure selon l'une quelconque des revendications 1 à 3, **caractérisé en ce que** l'élément de détection (44) comporte un contact, qui est soit ouvert, soit fermé, et **en ce que** le contact est fermé lorsque l'orifice (32) est recouvert par le curseur (33, 34).

5. Système de serrure selon l'une quelconque des revendications précédentes, **caractérisé en ce que** les deux plaques (21, 22) sont reliées entre elles par au moins une vis (23, 24), qui prend appui par sa tête (25, 26) de vis sur l'une des plaques (21), et qui s'engage par son filetage (27, 28) agencé sur son autre extrémité dans un filetage (29, 30) de l'autre plaque, et **en ce que** l'axe de pivotement (43) de l'élément d'actionnement (42) est monté sur la plaque sur laquelle prend appui la tête (25, 26) de vis.

6. Système de serrure selon l'une quelconque des revendications précédentes, **caractérisé par** une cavité de préhension (35) formée sur l'extérieur du curseur (33, 34).

7. Système de serrure selon l'une quelconque des revendications précédentes, **caractérisé en ce que** l'élément de détection (44) est disposé à l'intérieur du boîtier (1) de la serrure de sécurité.

8. Système de serrure selon l'une quelconque des revendications précédentes, **caractérisé en ce que** le curseur (33, 34) comporte une première zone (38), et une deuxième zone (39) réalisée d'un seul tenant avec cette dernière, la première zone (38) librement accessible à partir de l'extérieur recouvrant l'orifice (32), alors que la deuxième zone (39) est recouverte vers l'extérieur par la plaque (21, 22), et comporte intérieurement une saillie (40, 41) sur laquelle l'élément d'actionnement (42) prend appui par son tronçon d'extrémité.
